# EUROPÄISCHE PATENTANMELDUNG

(11) **EP 4 628 267 A1**
(43) Veröffentlichungstag der Anmeldung: **08.10.2025**
(21) Anmeldenummer: 24168315.0
(22) Anmeldetag: 03.04.2024
(51) Int. Cl.: B26F 1/02, B65D 5/64, B65D 65/46

(54) **VERFAHREN ZUM HERSTELLEN EINER AUSNEHMUNG IN EINEM VERPACKUNGSTEIL AUS EINEM BLATTMATERIAL EINER PFLANZE**

(71) Anmelder: Leef Blattwerk GmbH, 14467 Potsdam (DE)
(72) Erfinder: FRITZ-VIETTA, Claudio, 14467 Potsdam (DE); GROTTO, Daniele, 14467 Potsdam (DE)
(74) Vertreter: Bittner, Thomas L.

(57) **Zusammenfassung**

Die vorliegende Offenbarung betrifft ein Verfahren zum Herstellen einer Ausnehmung in einem Verpackungsteil aus einem Blattmaterial einer Pflanze, umfassend folgende Schritte: Bereitstellen eines dreidimensional geformten Verpackungsteils (1) aus einem Blattmaterial einer Pflanze; Bereitstellen einer Negativform (2) zur Innenfläche des Verpackungsteils (1), wobei die Negativform (2) eine Aussparung (6) aufweist; Auflegen des Verpackungsteils (1) auf die Negativform (2), derart, dass die Innenfläche des Verpackungsteils (1) auf der Außenfläche der Negativform (2) zur Anlage kommt und das Verpackungsteil (1) unter Verwendung eines Stempels (7), der das Verpackungsteil (1) auf die Negativform (2) drückt, auf der Negativform (2) gehalten wird, wobei das Verpackungsteil (1) die Aussparung (6) der Negativform (2) überdeckt; und Verlagern eines Schneidwerkzeuges (3) von außerhalb des Verpackungsteils (1) durch das Blattmaterial des Verpackungsteils (1) in die Aussparung (6) der Negativform (2) hinein, sodass eine Ausnehmung (11) in dem Verpackungsteil (1) hergestellt wird, wobei die Negativform (2) das Verpackungsteil (1) hierbei abstützt. Des Weiteren sind ein dreidimensional geformtes Verpackungsteil (1) sowie eine Verpackung für einen Artikel offenbart.

## Beschreibung

Die Erfindung betrifft ein Verfahren zum Herstellen einer Ausnehmung in einem Verpackungsteil aus einem Blattmaterial einer Pflanze, ein dreidimensional geformtes Verpackungsteil sowie eine Verpackung für einen Artikel.

### Hintergrund

Zum Verpacken können Artikel wie beispielsweise Lebensmittel in einem Behälter aufgenommen werden, beispielsweise einer Schale, einer Faltschachtel oder einem Karton, wobei der Behälter nach Einbringen des Artikels mit einem Deckel verschlossen wird. Verschiedene Verpackungsmaterialien für Lebensmittel sind bekannt (vgl. etwa DE 10 2011 015 331 A1).

Um eine verbesserte Fixierbarkeit des Verpackungsdeckels auf dem Verpackungsboden ermöglichen und einen sicheren Transport des verpackten Artikels zu unterstützen, sind regelmäßig Befestigungsmittel am Behälter und am Deckel vorgesehen, beispielsweise Ausnehmungen und in diese Ausnehmungen eingreifende Vorsprünge.

Abhängig von Form und Material des Werkstücks können verschiedene Techniken zum Herstellen von Ausnehmungen vorgesehen sein. Im Dokument DE 43 43 241 A1 ist ein Verfahren zum Stanzen zweier außermittiger Löcher in eine Rohrwand mittels eines Stanzstempels beschrieben. Das Dokument DE 1 866 721 U betrifft eine Vorrichtung zum Stanzen oder Lochen von Hohlkörpern, wobei ein Hohldorn verwendet wird, der an einem Ende höhenverstellbar und drehgesichert in einem Seitenausleger eines Maschinenkörpers gelagert ist. Im Dokument WO 2019 / 076 575 ist ein Verfahren zum Stanzen von Hohlkörpern offenbart, wobei ein Aussteifen oder Abstützen des Stanzbereichs von innen erfolgt.

Des Weiteren ist im Dokument DE 10 2012 014 096 B3 ein Verfahren zur Herstellung von Schlitzen in einer Rohrwand mit einer Vielzahl in Reihe angeordneter Stempel beschrieben, die durch die Rohrwand gestochen werden, wobei eine innere Abstützung des Rohres vorgesehen ist. Das Dokument EP 3 547 415 B1 betrifft einen 3D-Musterstanzer für eine Lithium-Metallelektrode, bei dem eine 3D-Musterform aus einem Polymermaterial an einer Form angebracht ist, die eine Lithium-Metallelektrode in Einzelelektroden stanzt. Im Dokument DE 2 907 414 ist eine Vorrichtung zur Anbringung von Blechdurchzügen für Muttergewinde in Hohlprofilen offenbart.

### Zusammenfassung

Aufgabe der Erfindung ist es, ein Verfahren zum Bearbeiten eines Verpackungsteils aus einem Blattmaterial einer Pflanze anzugeben, bei welchem auf verbesserte Weise eine beständige Ausnehmung in dem Blattmaterial hergestellt werden kann.

Die Aufgabe wird mittels des Verfahrens zum Herstellen einer Ausnehmung in einem Verpackungsteil aus einem Blattmaterial einer Pflanze gemäß Anspruch 1 gelöst. Des Weiteren werden ein Verpackungsteil sowie eine Verpackung für einen Artikel bereitgestellt. Ausgestaltungen sind Gegenstand abhängiger Unteransprüche.

Nach einem Aspekt ist ein Verfahren zum Herstellen einer Ausnehmung in einem Verpackungsteil aus einem Blattmaterial einer Pflanze vorgesehen, welche folgende Schritte aufweist: Bereitstellen eines dreidimensional geformten Verpackungsteils aus einem Blattmaterial einer Pflanze; Bereitstellen einer Negativform zur / (bezüglich) der (gesamten) Innenfläche des Verpackungsteils, wobei die Negativform eine Aussparung aufweist; Auflegen des Verpackungsteils auf die Negativform, derart, dass die Innenfläche des Verpackungsteils auf der Außenfläche der Negativform zur Anlage kommt und das Verpackungsteil unter Verwendung eines Stempels, der das Verpackungsteil auf die Negativform drückt, auf der Negativform gehalten wird, wobei das Verpackungsteil die Aussparung der Negativform überdeckt; und Verlagern eines Schneidwerkzeuges von außerhalb des Verpackungsteils durch das Blattmaterial des Verpackungsteils in die Aussparung der Negativform hinein, sodass eine Ausnehmung in dem Verpackungsteil hergestellt wird, wobei die Negativform das Verpackungsteil hierbei abstützt.

Nach einem weiteren Aspekt ist ein dreidimensional geformtes Verpackungsteil aus einem Blattmaterial einer Pflanze mit einer Ausnehmung vorgesehen, welches gemäß dem Verfahren hergestellt wurde.

Nach einem weiteren Aspekt ist eine Verpackung für einen Artikel vorgesehen, aufweisend das gemäß dem Verfahren hergestellte Verpackungsteil, wobei das Verpackungsteil eingerichtet ist, einen zu verpackenden Artikel aufzunehmen, und einen Verpackungsdeckel, welcher mittels eines Befestigungsmittels, das mit der Ausnehmung zusammenwirkt, in seiner Relativlage zum Verpackungsteil fixiert ist.

Bei dem Verfahren wird eine Negativform des zu stanzenden Verpackungsteils als Matrize im Zusammenspiel mit dem Stempel zum Abstützen des Gegenstandes gegenüber dem Stanzwerkzeug und auch zugleich zum Halten des Verpackungsteils verwendet. Durch die Ausbildung als Negativform, welches die Form (der Innenfläche) des Verpackungsteils wiedergibt und einwirkende Kräfte gleichmäßig auf das gesamte Verpackungsteil verteilt, kann ein splitterfreies Herstellen der Ausnehmung im Blattmaterial ermöglicht werden. Das Verfahren kann somit die Fertigung eines Verpackungsteils aus Blattmaterial einer Pflanze erlauben, bei welchem Splitterungen im Blattmaterial, insbesondere um die Ausnehmung herum, vermieden bzw. deutlich reduziert werden können.

Das Blattmaterial kann ein Palmblattmaterial sein, beispielsweise ein Zuschnitt eines Palmblatts. Das Palmblattmaterial kann ein Areca-Palmblattmaterial sein.

Das Blattmaterial kann ein gepresstes Blattmaterial sein. Beispielsweise kann das Verpackungsteil mittels Formen in einem Formwerkzeug unter Anwendung von Druck und erhöhter Temperatur hergestellt werden.

Das Blattmaterial kann aus einem einzelnen Blatt oder einer Mehrzahl von Blättern, insbesondere Palmblatt bzw. Palmblättern hergestellt sein. Das Verpackungsteil kann einstückig geformt sein.

Die Negativform kann mit einem Metall, vorzugsweise Aluminium, gebildet sein. Die Negativform kann (im Wesentlichen) aus dem Metall, vorzugsweise Aluminium, bestehen.

Allgemein kann die Negativform mit einem Material mit einem Elastizitätsmodul von mindestens 10, vorzugsweise von mindestens 70 (bei 20 °C) gebildet sein oder aus diesem bestehen.

Die Negativform kann einstückig gebildet sein. Die Negativform kann außerdem auf einer Basis angeordnet sein, welche insbesondere mit der Negativform einstückig verbunden sein kann. Die Basis kann einen Anschlag für das Verpackungsteil beim Auflegen bilden.

Die Negativform und die (gesamte) Innenfläche des Verpackungsteils können passgenau zueinander geformt sein. Das Verpackungsteil kann (nach dem Auflegen) formschlüssig auf der Negativform aufliegen. Mit anderen Worten kann das Verpackungsteil derart auf der Negativform aufliegen, dass aufgrund einer passgenauen Formung der Innenfläche des Verpackungsteils und der Negativform zueinander eine Relativbewegung (im Wesentlichen) gesperrt ist.

Der Stempel kann derart auf eine außenseitige Bodenfläche des Verpackungsteils gedrückt werden, dass eine innenseitige Fläche des Verpackungsteils auf eine entsprechende Gegenfläche der Negativform gedrückt wird. Die Gegenfläche kann eine Deckfläche der Negativform und/oder Seitenfläche(n) der Negativform umfassen.

Die Bodenfläche des Verpackungsteils kann viereckig (insbesondere rechteckig oder quadratisch) gebildet sein. Ergänzend oder alternativ kann die Negativform eine viereckige (insbesondere rechteckige oder quadratische) Deckfläche aufweisen.

Die Bodenfläche des Verpackungsteils kann auch oval, rund oder polygonal gebildet sein. Die Negativform kann eine ovale, runde oder polygonale Deckfläche aufweisen.

Eine Öffnung des Verpackungsteils (zum Einführen eines zu verpackenden Artikels) kann eine Fläche aufspannen, die mindestens so groß wie, insbesondere größer als eine innenseitige Bodenfläche des Verpackungsteils ist.

Beispielsweise kann die Öffnung des Verpackungsteils kann eine Fläche aufspannen, die mindestens 5 % größer, vorzugsweise mindestens 10 % größer, besonders vorzugsweise mindestens 15 % größer als die innenseitige Bodenfläche des Verpackungsteils ist.

Die Öffnung des Verpackungsteils kann eine ovale, runde oder polygonale (insbesondere viereckige, speziell quadratische oder rechteckige) Fläche aufspannen.

Das Verpackungsteil und/oder die Negativform können jeweils (im Wesentlichen) würfelförmig, quaderförmig, prismenförmig, pyramidenförmig, pyramidenstumpfförmig, kegelförmig, kegelstumpfförmig, zylindrisch oder verallgemeinert zylindrisch (als allgemeiner Zylinder) gebildet sein. Im Falle eines allgemeinen Zylinders kann eine Zylindergrundfläche nicht-kreisförmig oder nicht-elliptisch gebildet sein. Beispielsweise kann die Zylindergrundfläche teilweise nach innen gewölbt (konkav) gebildet sein.

Die Negativform kann eine (im Wesentlichen) konvexe Form aufweisen.

Darüber hinaus kann das Verpackungsteil einen nach außen stehenden Verpackungsteilrand aufweisen, welcher an einer Verpackungsteilseitenwand oder mehreren Verpackungsteilseitenwänden gebildet ist.

Des Weiteren kann eine nach innen erhabene Vorsprungsfläche im Verpackungsdeckelboden (sowie vorzugsweise eine entsprechende Vertiefungsfläche auf der Deckfläche der Negativform) gebildet sein.

Das Verpackungsteil kann beispielsweise ein Behälter aus der folgenden Gruppe sein: Schale, Teller, Becher und Schüssel.

Der Stempel kann in einer Richtung parallel zu einer (Punkt-)Symmetrieachse oder einer (Spiegel-)Symmetrieebene des Verpackungsteils (und/oder der Negativform) auf das Verpackungsteil drücken. Insbesondere kann der Stempel senkrecht auf den Verpackungsteilboden oder die außenseitige Bodenfläche drücken. Alternativ können andere Winkel vorgesehen sein. Eine Stempeloberfläche kann beim Drücken des Stempels auf das Verpackungsteil parallel zum Verpackungsteilboden ausgerichtet sein.

Das Verlagern des Schneidwerkzeuges kann in eine Richtung senkrecht, parallel oder diagonal zu einer (Punkt-)Symmetrieachse oder einer (Spiegel-)Symmetrieebene des Verpackungsteils (und/oder der Negativform) erfolgen.

Das Verlagern des Schneidwerkzeuges kann in eine Richtung senkrecht auf der Verpackungsteilseitenwand erfolgen. Alternativ kann das Verlagern auch in eine Richtung diagonal zur Verpackungsteilseitenwand erfolgen.

Das Schneidwerkzeug kann derart geformt sein, passgenau in die Aussparung verlagerbar zu sein. Das Schneidwerkzeug kann eines oder mehrere von einer Klinge, einem Hohldorn, einem massiven Dorn, oder einem Keil aufweisen.

Die Aussparung kann in der Seitenfläche / einer der Seitenflächen der Negativform gebildet sein. Die Aussparung kann eine mehreckig, viereckig, viereckig mit abgerundeten Ecken, rechteckig, quadratisch, oval, oder kreisförmig gebildete Öffnungsoberfläche aufweisen. Die Aussparung kann zusammenhängend gebildet sein oder mehrere (voneinander beabstandete) Teilaussparungen aufweisen. Entsprechend kann das Schneidwerkzeug einoder mehrteilig gebildet sein.

Die Ausnehmung kann von einem Rand des Verpackungsteils beabstandet hergestellt werden. Alternativ kann die die Ausnehmung als Ausschnitt am Rand des Verpackungsteils hergestellt werden. Die Ausnehmung kann durchgehend (durch das Verpackungsteil) hergestellt werden.

Die Ausnehmung kann in einem (im Wesentlichen) ebenen Abschnitt des Verpackungsteils hergestellt sein.

Das Verlagern des Schneidwerkzeugs kann mittels einer pneumatischen Presse erfolgen. Auf diese Weise kann mittels einer höheren möglichen Strömungsgeschwindigkeit von verwendeter Druckluft ein schnelles Verlagern des Schneidwerkzeugs erfolgen. Des Weiteren kann aufgrund der verwendeten Druckluft ein sauberer Herstellungsprozess ermöglicht werden, was insbesondere für zu verpackende Lebensmittel vorteilhaft sein kann.

Alternativ kann das Verlagern des Schneidwerkzeugs mittels einer hydraulischen Presse erfolgen.

Des Weiteren kann der Stempel mittels einer weiteren pneumatischen Presse oder einer weiteren hydraulischen Presse auf das Verpackungsteil gedrückt werden.

Das Verfahren kann ein Verlagern des Schneidwerks aus der Aussparung aufweisen. Das Verfahren kann des Weiteren ein Rotieren des Schneidwerkzeugs und des Verpackungsteils (samt Negativform sowie optional des Stempels) zueinander, beispielsweise ein Rotieren des Schneidwerkzeugs (und/oder der Negativform samt Verpackungsteil sowie optional des Stempels) aufweisen. Darüber hinaus kann das Verfahren ein Verlagern des Schneidwerkzeugs durch das Blattmaterial des Verpackungsteils in die(selbe) Aussparung der Negativform hinein aufweisen, sodass eine weitere Ausnehmung in dem Verpackungsteil hergestellt wird.

### Beschreibung von Ausführungsbeispielen

Im Folgenden werden weitere Ausführungsbeispiele unter Bezugnahme auf Zeichnungen näher erläutert. Hierbei zeigt:
- Fig. 1: eine schematische Darstellung zum Herstellen einer Ausnehmung in einem Verpackungsteil,
- Fig. 2: eine schematische Darstellung eines Verpackungsteils und
- Fig. 3: eine schematische Darstellung einer Verpackung für einen Artikel.

In Fig. 1 ist eine schematische Darstellung zum Herstellen einer Ausnehmung 11 in einem Verpackungsteil 1 gezeigt. Es werden ein dreidimensional geformtes Verpackungsteil 1 aus einem Blattmaterial einer Pflanze sowie eine Negativform 2 der Innenfläche des Verpackungsteils 1 auf einer Basis 5 bereitgestellt.

Die Negativform weist eine Aussparung 6 an einer Stelle auf, bei welcher eine Ausnehmung 11 im Verpackungsteil 1 hergestellt werden soll. Das Verpackungsteil 1 wird auf die Negativform aufgelegt, sodass die Innenfläche des Verpackungsteils 1 auf der Außenfläche der Negativform 2 zur Anlage kommt und das Verpackungsteil 1 mittels eines Stempels 7, der das Verpackungsteil 1 auf die Negativform 2 drückt, auf der Negativform 2 formschlüssig gehalten wird. Zugleich wird das Verpackungsteil 1 von der Negativform 2 abgestützt. Insbesondere wird der Stempel 7 derart auf eine außenseitige Bodenfläche 8 des Verpackungsteils 1 gedrückt, dass eine innenseitige Fläche des Verpackungsteils 1 auf eine entsprechende Gegenfläche 9 der Negativform 2 gedrückt wird. Durch eine Vergrößerung der Fläche der Öffnung 10 des Verpackungsteils 1 gegenüber der Bodenfläche des Verpackungsteils 1 (und entsprechender Formung der Negativform 2) kann das Auflegen vereinfacht und der Halt des Verpackungsteils 1 auf der Negativform 2 verbessert werden.

Zum Herstellen der Ausnehmung 11 in dem Verpackungsteil 1 wird ein Schneidwerkzeug 3 mittels einer pneumatischen Presse 4 durch das Blattmaterial des Verpackungsteils 1 in die Aussparung 6 der Negativform 2 verlagert. Alternativ kann das Schneidwerkzeug 3 auch mittels einer hydraulischen Presse verlagert werden.

Fig. 2 zeigt eine schematische Darstellung eines Verpackungsteils 1, welches mittels des Verfahrens hergestellte Ausnehmungen 11 aufweist sowie einen Verpackungsteilrand 12, der an einer Verpackungsteilseitenwand 13 gebildet ist, und einen Verpackungsteilboden 14.

Fig. 3 zeigt eine schematische Darstellung einer Verpackung für einen Artikel, welche das Verpackungsteil 1 sowie des Weiteren einen Verpackungsdeckel 15 aufweist. Der Verpackungsdeckel 15 ist mittels eines Befestigungsmittels (beispielsweise eines Vorsprungs am Verpackungsdeckel 15), das mit der Ausnehmung 11 zusammenwirkt, in seiner Relativlage zum Verpackungsteil 1 fixiert. Der Verpackungsdeckel 15 kann beispielsweise aus Papier, einem Pappmaterial, oder auch einem Blattmaterial (einer Pflanze) hergestellt sein. Alternativ kann auch ein anderes Material für den Verpackungsdeckel 15 vorgesehen sein.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

### Bezugszeichenliste

- 1: Verpackungsteil
- 2: Negativ
- 3: Schneidwerkzeug
- 4: pneumatischen Presse
- 5: Basis
- 6: Aussparung
- 7: Stempel
- 8: außenseitige Bodenfläche
- 9: Gegenfläche
- 10: Öffnung des Verpackungsteils
- 11: Ausnehmung
- 12: Verpackungsteilrand
- 13: Verpackungsteilseitenwand
- 14: Verpackungsteilboden
- 15: Verpackungsdeckel

## Patentansprüche

1. Verfahren zum Herstellen einer Ausnehmung in einem Verpackungsteil aus einem Blattmaterial einer Pflanze, umfassend folgende Schritte:
- Bereitstellen eines dreidimensional geformten Verpackungsteils (1) aus einem Blattmaterial einer Pflanze;
- Bereitstellen einer Negativform (2) zur Innenfläche des Verpackungsteils (1), wobei die Negativform (2) eine Aussparung (6) aufweist;
- Auflegen des Verpackungsteils (1) auf die Negativform (2), derart, dass die Innenfläche des Verpackungsteils (1) auf der Außenfläche der Negativform (2) zur Anlage kommt und das Verpackungsteil (1) unter Verwendung eines Stempels (7), der das Verpackungsteil (1) auf die Negativform (2) drückt, auf der Negativform (2) gehalten wird, wobei das Verpackungsteil (1) die Aussparung (6) der Negativform (2) überdeckt; und
- Verlagern eines Schneidwerkzeuges (3) von außerhalb des Verpackungsteils (1) durch das Blattmaterial des Verpackungsteils (1) in die Aussparung (6) der Negativform (2) hinein, sodass eine Ausnehmung (11) in dem Verpackungsteil (1) hergestellt wird, wobei die Negativform (2) das Verpackungsteil (1) hierbei abstützt.

2. Verfahren nach Anspruch 1, wobei das Blattmaterial ein Palmblattmaterial ist.

3. Verfahren nach Anspruch 1 oder 2, wobei die Negativform (2) mit einem Metall gebildet ist.

4. Verfahren nach mindestens einem der vorstehenden Ansprüche, wobei die Negativform (2) einstückig gebildet ist.

5. Verfahren nach mindestens einem der vorstehenden Ansprüche, wobei das Verpackungsteil (1) formschlüssig auf der Negativform (2) aufliegt.

6. Verfahren nach mindestens einem der vorstehenden Ansprüche, wobei der Stempel (7) derart auf eine außenseitige Bodenfläche (8) des Verpackungsteils (1) gedrückt wird, dass eine innenseitige Fläche des Verpackungsteils (1) auf eine entsprechende Gegenfläche (9) der Negativform (2) gedrückt wird.

7. Verfahren nach Anspruch 6, wobei die Bodenfläche des Verpackungsteils (1) viereckig gebildet ist und die Negativform (2) eine viereckige Deckfläche aufweist.

8. Verfahren nach mindestens einem der vorstehenden Ansprüche, wobei eine Öffnung (10) des Verpackungsteils (1) eine Fläche aufspannt, die mindestens so groß wie eine innenseitige Bodenfläche des Verpackungsteils (1) ist.

9. Verfahren nach mindestens einem der vorstehenden Ansprüche, wobei das Verpackungsteil (1) und die Negativform (2) jeweils würfelförmig, quaderförmig, prismenförmig, pyramidenförmig, pyramidenstumpfförmig, kegelförmig, kegelstumpfförmig, zylindrisch oder verallgemeinert zylindrisch gebildet sind.

10. Verfahren nach mindestens einem der vorstehenden Ansprüche, wobei der Stempel (7) in einer Richtung parallel zu einer Symmetrieachse oder einer Symmetrieebene des Verpackungsteils (1) auf das Verpackungsteil (1) drückt.

11. Verfahren nach mindestens einem der vorstehenden Ansprüche, wobei das Schneidwerkzeug (3) eine Klinge aufweist, die derart geformt ist, passgenau in die Aussparung (6) verlagerbar zu sein.

12. Verfahren nach mindestens einem der vorstehenden Ansprüche, wobei die Ausnehmung (11) von einem Rand des Verpackungsteils (1) beabstandet hergestellt wird.

13. Verfahren nach mindestens einem der vorstehenden Ansprüche, wobei das Verlagern des Schneidwerkzeugs (3) mittels einer pneumatischen Presse (4) oder einer hydraulischen Presse erfolgt.

14. Dreidimensional geformtes Verpackungsteil (1) aus einem Blattmaterial einer Pflanze mit einer Ausnehmung (11), hergestellt gemäß einem Verfahren nach einem der Ansprüche 1 bis 13.

15. Verpackung für einen Artikel, aufweisend
- das Verpackungsteil (1) nach Anspruch 14, wobei das Verpackungsteil (1) eingerichtet ist, einen zu verpackenden Artikel aufzunehmen; und
- einen Verpackungsdeckel (15),
wobei der Verpackungsdeckel mittels eines Befestigungsmittels, das mit der Ausnehmung (11) zusammenwirkt, in seiner Relativlage zum Verpackungsteil (1) fixiert ist.
